# EUROPÄISCHE PATENTSCHRIFT

(11) **EP 3 656 252 B1**
(45) Veröffentlichungstag und Bekanntmachung des Hinweises auf die Patenterteilung: **06.03.2024**
(21) Anmeldenummer: 19208010.9
(22) Anmeldetag: 08.11.2019
(51) Int. Cl.: A47C 3/12, A47C 7/00, A47C 7/16

(54) **STUHL**
CHAIR
CHAISE

(30) Priorität: 23.11.2018 DE 102018129550
(43) Veröffentlichungstag der Anmeldung: 27.05.2020
(73) Patentinhaber: VS Vereinigte Spezialmöbelfabriken GmbH & Co. KG, 97941 Tauberbischofsheim (DE)
(72) Erfinder: RICHTER, Walter, 97950 Großrinderfeld (DE); FREISLEBEN, Markus, 97072 Würzburg (DE); SCHELLER, Michael, 97855 Triefenstein (DE); HELLER, Jens, 97947 Grünsfeld (DE)
(74) Vertreter: Söltenfuss, Dirk Christian

(56) Entgegenhaltungen:
- WO-A1-2011/029161
- DE-A1-102016 222 653
- DE-U1-202010 007 149

## Beschreibung

Die vorliegende Erfindung betrifft einen Stuhl gemäß dem Oberbegriff des Anspruchs 1.

Stühle haben beispielsweise einen Sitz mit einer Sitzschale und ein Gestell zum Tragen des Sitzes. Zum Befestigen der Sitzschale auf dem Gestell hat das Gestell zum Beispiel an seiner dem Sitz zugewandten Seite wenigstens eine parallel zur Ebene der Sitzschale verlaufende Befestigungsstrebe. Bei einer solchen Stuhlkonstruktion ist es bekannt, die dem Gestell zugewandte Unterseite der Sitzschale mit einem Aufnahmeprofil zum formschlüssigen Aufnehmen zumindest eines Teils der Befestigungsstrebe des Gestells zu versehen und die Befestigungsstrebe mit Hilfe von an der Sitzschale verschraubten Klammern im Aufnahmeprofil zu fixieren.

Eine solche Stuhlkonstruktion ist zum Beispiel in der DE 10 2016 222 653 A1 offenbart, wobei ein Verbindungsabschnitt der Beinbaugruppe in einer Aufnahmevertiefung der Sitzbaugruppe aufgenommen ist und darin durch einen Klemmriegel gehalten ist, wobei der Klemmriegel zunächst auf den Verbindungsabschnitt aufgesetzt wird, um dann in eine Führungsvertiefung in der Aufnahmevertiefung eingeschoben und schließlich durch Schrauben darin fixiert zu werden. DE 20 2010 007 149 U1 offenbart ein Adaptersystem für eine Sitzvorrichtung, deren Sitzelement eine Aufnahmeaussparung zum Integrieren eines Abschnitts des Gestells und eines Adapterelements aufweist, wobei das Sitzelement und das Adapterelement formschlüssig miteinander verbindbar ausgebildet sind und das Adapterelement eine Verbindung des Sitzelements mit verschiedenen Gestellen ermöglicht.

Es ist die Aufgabe der Erfindung, einen Stuhl mit einem verbesserten Befestigungssystem des Gestells am Sitz zu schaffen.

Diese Aufgabe wird gelöst durch die Lehre des unabhängigen Anspruchs. Besonders vorteilhafte Ausgestaltungen und Weiterbildungen der Erfindung sind Gegenstand der abhängigen Ansprüche.

Der erfindungsgemäße Stuhl weist einen Sitz mit einer Sitzschale und ein Gestell zum Tragen des Sitzes auf, wobei das Gestell an seiner dem Sitz zugewandten Seite wenigstens eine parallel zur Ebene der Sitzschale verlaufende Befestigungsstrebe aufweist und eine dem Gestell zugewandte Unterseite der Sitzschale ein Aufnahmeprofil zum Aufnehmen zumindest eines Teils der Befestigungsstrebe des Gestells aufweist. Der Stuhl der vorliegenden Erfindung ist dadurch gekennzeichnet, dass das Aufnahmeprofil einen Befestigungsabschnitt aufweist, der von einem umlaufenden Rand der Sitzschale parallel zur Ebene der Sitzschale ins Innere der Sitzschale verläuft und am umlaufenden Rand der Sitzschale eine Zugangsöffnung hat, und eine Klemmleiste zum Festklemmen der Befestigungsstrebe in dem Befestigungsabschnitt des Aufnahmeprofils der Sitzschale vorgesehen ist, die von der Zugangsöffnung des Befestigungsabschnitts am umlaufenden Rand der Sitzschale her auf einer der Sitzschale abgewandten Seite der Befestigungsstrebe des Gestells in einer Richtung im Wesentlichen parallel zu einer Längsrichtung des Befestigungsabschnitts in den Befestigungsabschnitt einschiebbar ist und in einer Endposition der Klemmleiste im Befestigungsabschnitt in einer Richtung senkrecht zur Ebene der Sitzschale fixiert ist. Gemäß der Erfindung weist der Befestigungsabschnitt des Aufnahmeprofils ein erstes Rastelement auf und weist die Klemmleiste ein zweites Rastelement auf, das mit dem ersten Rastelement am Befestigungsabschnitt in der Endposition der Klemmleiste im Befestigungsabschnitt in Eingriff steht, um die Klemmleiste in der Längsrichtung des Befestigungsabschnitts zu verrasten.

Der erfindungsgemäße Stuhl zeichnet sich durch ein einfach aufgebautes Befestigungssystem für das Gestell am Sitz aus, mit dem eine oder mehrere Befestigungsstreben des Gestells auf einfache Weise im Aufnahmeprofil der Sitzschale des Sitzes festgeklemmt werden können. Das Festklemmen der Befestigungsstrebe(n) kann durch einfaches Einschieben der Klemmleiste(n) vom umlaufenden Rand der Sitzschale her in das Aufnahmeprofil und somit in vorteilhafter Weise ohne zusätzliches Werkzeug (z.B. Schraubendreher, etc.) und ohne zusätzliche Befestigungselemente (z.B. Schrauben, etc.) neben der Klemmleiste durchgeführt werden.

Das Aufnahmeprofil ist vorzugsweise als wenigstens eine Vertiefung oder Nut in der Sitzschalenunterseite ausgebildet, d.h. befindet sich im Wesentlichen komplett innerhalb der Dicke der Sitzschale. Das Aufnahmeprofil hat vorzugsweise keine an der Sitzschalenunterseite angebrachten oder angeformten Zusatzelemente, die von der Unterseite vorstehen.

Vorzugsweise ist die Befestigungsstrebe des Gestells im Wesentlichen formschlüssig im Aufnahmeprofil der Sitzschale aufgenommen. Vorzugsweise wird die Befestigungsstrebe des Gestells durch die Klemmleiste ebenfalls im Wesentlichen formschlüssig festgeklemmt.

Die Befestigungsstrebe ist vorzugsweise ein integraler Bestandteil des Gestells. Die Befestigungsstrebe des Gestells ist bevorzugt rohr- oder stangenförmig ausgestaltet, bevorzugt mit einer im Wesentlichen kreisrunden Querschnittsform. Das Material des Gestells und seiner Befestigungsstrebe ist grundsätzlich beliebig, bevorzugt ausgewählt aus Metall, Kunststoff und Holz. Das Material der Sitzschale ist grundsätzlich beliebig, bevorzugt ausgewählt aus Kunststoff und Holz, vorzugsweise als Kunststoff-Blasformschale gefertigt. Das Material der Klemmleiste ist grundsätzlich beliebig, bevorzugt Metall oder Kunststoff.

In einer Ausgestaltung der Erfindung weist der Befestigungsabschnitt des Aufnahmeprofils ein erstes Führungselement auf, das im Wesentlichen parallel zur Längsrichtung des Befestigungsabschnitts verläuft, und weist die Klemmleiste ein zweites Führungselement auf, das im Wesentlichen parallel zur Längsrichtung des Befestigungsabschnitts verläuft und das mit dem ersten Führungselement am Befestigungsabschnitt in der Endposition der Klemmleiste im Befestigungsabschnitt in Eingriff steht. Durch das Ineinandergreifen der beiden Führungselemente wird die Klemmleiste auf einfache Weise in der Richtung senkrecht zur Ebene der Sitzschale im Befestigungsabschnitt des Aufnahmeprofils fixiert. Das erste Führungselement erstreckt sich wahlweise über die gesamte Länge, über eine Teillänge oder abschnittweise über mehrere Teillängen des Befestigungsabschnitts. Das zweite Führungselement erstreckt sich wahlweise über die gesamte Länge, über eine Teillänge oder abschnittweise über mehrere Teillängen der Klemmleiste.

Vorzugsweise steht das zweite Führungselement an der Klemmleiste mit dem ersten Führungselement am Befestigungsabschnitt auch schon während des Einschiebens der Klemmleiste in den Befestigungsabschnitt in Eingriff. Auf diese Weise kann die Montage der Klemmleiste vereinfacht oder unterstützt werden.

Das erfindungsgemäße Befestigungskonzept für das Gestell am Sitz ermöglicht es, dass vorzugsweise die Befestigungsstrebe des Gestells und die Klemmleiste in dem Aufnahmeprofil der Sitzschale eingebettet sind. D.h. weder die Befestigungsstrebe noch die Klemmleiste ragen merklich aus der Unterseite der Sitzschale heraus. Dies hat den Vorteil, dass bei bestimmten Gestellformen wie beispielsweise mit Stuhlbeinen in C-Form ein Stapeln mehrerer Stühle übereinander und/oder ein Aufsetzen eines Stuhls mit seinem Sitz auf eine Tischplatte (sog. "Aufstuhlen") problemlos und ohne die Gefahr einer Beschädigung des unteren Stuhls bzw. der Tischplatte oder der Klemmleisten möglich sind. Hierzu sind lediglich eine ausreichend große Dicke der Sitzschale und eine ausreichend große Tiefe des Aufnahmeprofils in der Sitzschalenunterseite vorzusehen.

In einer Ausgestaltung der Erfindung weist die Klemmleiste an ihrer der Sitzschale zugewandten Seite ein Aufnahmeprofil auf, das parallel zur Längsrichtung des Befestigungsabschnitts verläuft und einen Umfangsabschnitt der Befestigungsstrebe formschlüssig umgreift.

In einer weiteren Ausgestaltung der Erfindung weist die Klemmleiste an ihrer der Sitzschale abgewandten Seite eine Eingriffsnut auf, in die ein Hilfselement zum Einschieben und Verrasten der Klemmleiste in den / dem Befestigungsabschnitt des Aufnahmeprofils eingreifen kann. Auf diese Weise kann die Montage der Klemmleiste vereinfacht oder unterstützt werden. Bei dem Hilfselement handelt es sich zum Beispiel um eine Art Stift oder Bolzen, der zum Beispiel mit einem Hammer beaufschlagt werden kann, um die Klemmleiste in den Befestigungsabschnitt zu treiben.

In einer weiteren Ausgestaltung der Erfindung sind mehrere Klemmleisten zum vorzugsweise formschlüssigen Festklemmen der Befestigungsstrebe in mehreren Befestigungsabschnitten des Aufnahmeprofils der Sitzschale vorgesehen. So kann die Stabilität der Befestigung der Befestigungsstrebe an der Sitzschale erhöht werden.

Falls das Gestell des Stuhls mehrere Befestigungsstreben aufweist, sind vorzugsweise für jede dieser mehreren Befestigungsstreben wenigstens ein Befestigungsabschnitt im Aufnahmeprofil und wenigstens eine Klemmleiste vorgesehen.

In einer weiteren Ausgestaltung der Erfindung weist das Aufnahmeprofil mehrere unterschiedliche Befestigungsabschnitte zum Aufnehmen von Befestigungsstreben von unterschiedlich ausgebildeten Gestellen auf. Das heißt, eine Ausführungsform eines Sitzes bzw. einer Sitzschale kann in Kombination mit verschiedenen Ausführungsformen von Gestellen verwendet werden.

Obige sowie weitere Merkmale und Vorteile der Erfindung werden aus der nachfolgenden Beschreibung bevorzugter, nicht-einschränkender Ausführungsbeispiele anhand der beiliegenden Zeichnung besser verständlich. Darin zeigen, zum Teil schematisch:
- Fig. 1A-D: Perspektivansichten von Stühlen gemäß der vorliegenden Erfindung, die mit verschiedenen Gestellen ausgestattet sind;
- Fig. 2: eine Unteransicht einer Sitzschale eines Stuhls gemäß einem Ausführungsbeispiel der Erfindung;
- Fig. 3A-D: Unteransichten der Sitzschale gemäß Fig. 2 mit den Befestigungsstreben verschiedener Gestelle gemäß den Figuren 1A bis D;
- Fig. 4A-D: mehrere Teilperspektivansichten eines Befestigungssystems einer Befestigungsstrebe des Gestells an der Sitzschale gemäß einer ersten Ausführungsvariante der Erfindung; und
- Fig. 5A-D: mehrere Teilperspektivansichten eines Befestigungssystems einer Befestigungsstrebe des Gestells an der Sitzschale gemäß einer zweiten Ausführungsvariante der Erfindung.

Fig. 1A-D zeigen beispielhaft mehrere Varianten eines erfindungsgemäßen Stuhls mit einem gleichen Sitz und verschiedenen Gestellen.

Die Stühle 10 weisen jeweils einen Sitz 12 auf, der eine Sitzschale 13 und eine einstückig mit dieser ausgebildete Rückenlehne 15 hat. Der Sitz 12 ist beispielswiese als Blasformschale aus Kunststoff gefertigt. Der Sitz 12 wird jeweils von einem Gestell 16 getragen, das an einer Unterseite 14 der Sitzschale 13 befestigt ist.

In Fig. 1A hat das Gestell 16 zwei Stuhlbeine 17 in C-Form, die miteinander im Fußbereich und unter der Sitzschale 13 verbunden sind. In Fig. 1B hat das Gestell 16 zwei Stuhlbeine 17 in S-Form, die miteinander im Fußbereich und unter der Sitzschale 13 verbunden sind. In Fig. 1C hat das Gestell 16 vier Stuhlbeine 17, die miteinander unter der Sitzschale 13 verbunden sind. In Fig. 1D hat das Gestell 16 eine Tragsäule 18 auf einem Fußkreuz 20. Die Erfindung ist nicht auf diese vier Gestellarten von Fig. 1A-D beschränkt; das erfindungsgemäße Konzept ist in analoger Weise auch bei anderen Gestellarten wie beispielsweise der sog. Cantilever-Form, etc. anwendbar.

Fig. 2 zeigt beispielhaft eine Unterseite 14 der Sitzschale 13 des Sitzes 12. In der Unterseite 14 der Sitzschale 13 ist ein Ausführungsbeispiel eines Aufnahmeprofils 22 vorgesehen, das zur Befestigung aller Gestelle 16 von Fig. 1A-D geeignet ist.

Das Aufnahmeprofil 22 ist vorzugsweise durch Vertiefungen oder Nuten in der Unterseite 14 der Sitzschale 13 gebildet, sodass es sich im Wesentlichen komplett innerhalb der Dicke der Sitzschale 13 befindet. Das Aufnahmeprofil 22 hat mehrere Befestigungsabschnitte 23, 24, die jeweils von einem umlaufenden Rand der Sitzschale 13 ins Innere der Sitzschale 13 verlaufen. Die zwei Befestigungsabschnitte 23 in dem der Rückenlehne 15 zugewandten hinteren Bereich der Sitzschale 13 haben jeweils eine Längsrichtung 24; und die zwei Befestigungsabschnitte 25 in dem der Rückenlehne 15 abgewandten vorderen Bereich der Sitzschale 13 haben jeweils eine Längsrichtung 26. Die Befestigungsabschnitte 23, 25 beginnen jeweils an einer Zugangsöffnung 27 am umlaufenden Rand der Sitzschale 13.

Fig. 3A zeigt beispielhaft den Verlauf einer Befestigungsstrebe 19 des Gestells 16 des Stuhls 10 von Fig. 1A. Die Befestigungsstrebe 19 ist mit den beiden Stuhlbeinen 17 des Gestells 16 verbunden bzw. einstückig mit diesen ausgebildet und verläuft im Wesentlichen parallel zur Ebene der Sitzschale 13. Die Befestigungsstrebe 19 ist im Wesentlichen formschlüssig im Aufnahmeprofil 22 in der Unterseite 14 der Sitzschale 13 aufgenommen und verläuft durch die beiden ersten Befestigungsabschnitte 23 des Aufnahmeprofils 22.

Fig. 3B zeigt beispielhaft den Verlauf einer Befestigungsstrebe 19 des Gestells 16 des Stuhls 10 von Fig. 1B. Die Befestigungsstrebe 19 ist mit den beiden Stuhlbeinen 17 des Gestells 16 verbunden bzw. einstückig mit diesen ausgebildet und verläuft im Wesentlichen parallel zur Ebene der Sitzschale 13. Die Befestigungsstrebe 19 ist im Wesentlichen formschlüssig im Aufnahmeprofil 22 in der Unterseite 14 der Sitzschale 13 aufgenommen und verläuft durch die beiden zweiten Befestigungsabschnitte 25 des Aufnahmeprofils 22.

Fig. 3C zeigt beispielhaft den Verlauf der Befestigungsstreben 19 des Gestells 16 des Stuhls 10 von Fig. 1C. Die Befestigungsstreben 19 sind mit den vier Stuhlbeinen 17 des Gestells 16 verbunden bzw. einstückig mit diesen ausgebildet und verlaufen jeweils im Wesentlichen parallel zur Ebene der Sitzschale 13. Die Befestigungsstreben 19 sind im Wesentlichen formschlüssig im Aufnahmeprofil 22 in der Unterseite 14 der Sitzschale 13 aufgenommen, wobei die einen Befestigungsstreben 19 durch die beiden ersten Befestigungsabschnitte 23 des Aufnahmeprofils 22 verlaufen und die anderen Befestigungsstreben 19 durch die beiden zweiten Befestigungsabschnitte 25 des Aufnahmeprofils 22 verlaufen.

Bei den Ausführungsvarianten der Fig. 3A-C sind die Befestigungsstrebe 19 des Gestells 16 und auch die jeweilige Klemmleiste 30, 31 in dem Aufnahmeprofil 22 der Sitzschale 13 bzw. dessen Befestigungsabschnitten 23, 25 eingebettet. Mit anderen Worten ragen weder die Befestigungsstreben 19 noch die Klemmleisten 30, 31 merklich aus der Unterseite 14 der Sitzschale 13 heraus, sodass die Unterseite 14 der Sitzschale 13 auch bei montiertem Gestell 16 im Wesentlichen eben bleibt. Dies hat den Vorteil, dass - je nach Gestellform insgesamt - ein Stapeln mehrerer Stühle 10 übereinander und/oder ein Aufsetzen eines Stuhls 10 mit seinem Sitz 12 auf eine Tischplatte (sog. "Aufstuhlen") problemlos und ohne die Gefahr einer Beschädigung (insbes. Verkratzen, etc.) des unteren Stuhls 10 bzw. der Tischplatte oder der Klemmleisten 30, 31 möglich sind.

Fig. 3D zeigt beispielhaft die Befestigung des Gestells 16 des Stuhls 10 von Fig. 1D. Die Tragsäule 18 ist mit mehreren Befestigungsstreben 19 verbunden bzw. einstückig mit diesen ausgebildet, die jeweils im Wesentlichen parallel zur Ebene der Sitzschale 13 verlaufen. Die Befestigungsstreben 19 sind im Wesentlichen formschlüssig im Aufnahmeprofil 22 in der Unterseite 14 der Sitzschale 13 aufgenommen, wobei ein Teil der Befestigungsstreben 19 durch die beiden ersten Befestigungsabschnitte 23 des Aufnahmeprofils 22 verläuft und ein anderer Teil der Befestigungsstreben 19 durch die beiden zweiten Befestigungsabschnitte 25 des Aufnahmeprofils 22 verläuft.

Bezugnehmend auf Fig. 4A-D wird beispielhaft die Befestigung des Gestells 16 des Stuhls 10 von Fig. 1A an der Sitzschale 13 in mehr Einzelheiten erläutert, wobei der Verlauf der Befestigungsstrebe 19 im Aufnahmeprofil 22 der Sitzschale 13 der Darstellung von Fig. 3A entspricht.

In Fig. 4A ist der Befestigungsabschnitt 23 des Aufnahmeprofils 22 veranschaulicht. Der Befestigungsabschnitt 23 ist durch eine Vertiefung oder Nut in der Unterseite 14 der Sitzschale 13 gebildet und befindet sich damit vollständig innerhalb der Dicke der Sitzschale 13. Der Befestigungsabschnitt 23 hat am umlaufenden Rand der Sitzschale 13 eine Zugangsöffnung 27, von der er entlang der Längsrichtung 24 parallel zur Ebene der Sitzschale 13 ins Innere der Sitzschale 13 verläuft. Im Befestigungsabschnitt 23 sind mehrere Führungskanten 28a (erste Führungselemente im Sinne der Erfindung) vorgesehen, die im Wesentlichen parallel zur Längsrichtung 24 des Befestigungsabschnitts 23 verlaufen. Im Ausführungsbeispiel von Fig. 4 sind diese Führungskanten 28a bezüglich der Längsrichtung 24 beidseitig vorgesehen und verlaufen entlang der Längsrichtung 24 jeweils abschnittweise. Im Bereich unterhalb der Führungskanten 28a kann die Befestigungsstrebe 19 im Wesentlichen formschlüssig im Befestigungsabschnitt 23 aufgenommen werden.

Zum Festklemmen der Befestigungsstrebe 19 in diesem Befestigungsabschnitt 23 des Aufnahmeprofils 22 ist eine Klemmleiste 30 vorgesehen, die beispielhaft in Fig. 4B gezeigt ist. Die Klemmleiste 30 ist zum Beispiel aus einem Hartkunststoff gefertigt. Die Klemmleiste 30 hat ein Aufnahmeprofil 33, das einen Umfang der Befestigungsstrebe 19 im Wesentlichen formschlüssig umgreifen kann.

Wie in Fig. 4C veranschaulicht, kann die Klemmleiste 30 von der Zugangsöffnung 27 des Befestigungsabschnitts 23 her in Richtung parallel zur Längsrichtung 24 des Befestigungsabschnitts 23 in diesen hineingeschoben werden. Dabei befindet sich die Befestigungsstrebe 19 (nicht dargestellt in Fig. 4A-D) im Befestigungsabschnitt 23 zwischen der Sitzschale 13 und der Klemmleiste 30. Die Klemmleiste 30 hat Führungsnuten 34a (zweites Führungselement im Sinne der Erfindung) an ihrer Außenseite, die im Wesentlichen parallel zur Längsrichtung 24 des Befestigungsabschnitts 23 verlaufen. Diese Führungsnuten 34a stehen mit den Führungskanten 28a am Befestigungsabschnitt 23 sowohl während des Einschiebens der Klemmleiste 30 in den Befestigungsabschnitt 23 als auch in der in Fig. 4C gezeigten Endposition der Klemmleiste 30 im Befestigungsabschnitt 23 in Eingriff. Auf diese Weise unterstützen die Führungselemente 28a, 34a das Einschieben der Klemmleiste 30 in den Befestigungsabschnitt 23 und fixieren die Klemmleiste 30 in Richtung senkrecht zur Ebene der Sitzschale 13 im Befestigungsabschnitt 23, um die Befestigungsstrebe 19 des Gestells 16 darin festzuklemmen.

Wie in Fig. 4B-D dargestellt, ist im Befestigungsabschnitt 23 zudem ein erstes Rastelement 29 vorgesehen und ist an der Klemmleiste 30 zudem ein zweites Rastelement 35 vorgesehen. In der Endposition der Klemmleiste 30 im Befestigungsabschnitt 23 stehen diese beiden Rastelemente 29, 35 miteinander in Eingriff, um die Klemmleiste 30 in der Längsrichtung 24 des Befestigungsabschnitts 23 in diesem zu verrasten.

Die Klemmleiste 30 ist somit in ihrer Endposition im Befestigungsabschnitt 23 sowohl in der Richtung senkrecht zur Ebene der Sitzschale 13 als auch in der Längsrichtung 24 des Befestigungsabschnitts 23 verrastet und damit in diesem fixiert. Die Befestigung der Befestigungsstrebe 19 des Gestells 16 im Aufnahmeprofil 22 in der Unterseite 14 der Sitzschale 13 ist damit gesichert.

Wie insbesondere in Fig. 4C erkennbar, ragt die Vertiefung des Aufnahmeprofils 22 bzw. seines Befestigungsabschnitts 23 in diesem Ausführungsbeispiel so tief in die Unterseite 14 der Sitzschale 13 hinein, dass die Befestigungsstrebe 19 und auch die Klemmleiste 30 in dem Aufnahmeprofil 22 bzw. seinem Befestigungsabschnitt 23 eingebettet sind, d.h. nicht merklich aus der Unterseite 14 der Sitzschale 13 herausragen.

Um das Einschieben und Verrasten der Klemmleiste 30 in den / in dem Befestigungsabschnitt 23 zu vereinfachen, weist die Klemmleiste 30 optional an ihrer der Sitzschale 13 abgewandten Außenseite eine Eingriffsnut 36 auf. In diese Eingriffsnut 36 kann ein Hilfselement zum Beispiel in Form eines Bolzens geschoben und dann zum Beispiel mit einem Hammer beaufschlagt werden, um die Klemmleiste 30 in den Befestigungsabschnitt 23 zu treiben.

Bezugnehmend auf Fig. 5A-D wird beispielhaft die Befestigung des Gestells 16 des Stuhls 10 von Fig. 1B an der Sitzschale 13 in mehr Einzelheiten erläutert, wobei der Verlauf der Befestigungsstrebe 19 im Aufnahmeprofil 22 der Sitzschale 13 der Darstellung von Fig. 3B entspricht.

In Fig. 5A ist der Befestigungsabschnitt 25 des Aufnahmeprofils 22 veranschaulicht. Der Befestigungsabschnitt 25 ist durch eine Vertiefung oder Nut in der Unterseite 14 der Sitzschale 13 gebildet und befindet sich damit vollständig innerhalb der Dicke der Sitzschale 13. Der Befestigungsabschnitt 25 hat am umlaufenden Rand der Sitzschale 13 eine Zugangsöffnung 27, von der er entlang der Längsrichtung 26 parallel zur Ebene der Sitzschale 13 ins Innere der Sitzschale 13 verläuft. Im Befestigungsabschnitt 25 sind mehrere Führungsnuten 28b (erste Führungselemente im Sinne der Erfindung) vorgesehen, die im Wesentlichen parallel zur Längsrichtung 26 des Befestigungsabschnitts 25 verlaufen. Im Ausführungsbeispiel von Fig. 5A-D sind diese Führungsnuten 28b bezüglich der Längsrichtung 26 beidseitig vorgesehen und verlaufen entlang der Längsrichtung 26 jeweils über einen Teilabschnitt des Befestigungsabschnitts 25. In diesem Befestigungsabschnitt 25 kann die Befestigungsstrebe 19 im Wesentlichen formschlüssig aufgenommen werden.

Zum Festklemmen der Befestigungsstrebe 19 in diesem Befestigungsabschnitt 25 des Aufnahmeprofils 22 ist eine Klemmleiste 31 vorgesehen, die beispielhaft in Fig. 5B gezeigt ist. Die Klemmleiste 31 ist zum Beispiel aus einem Hartkunststoff gefertigt. Die Klemmleiste 31 hat ein Aufnahmeprofil 33, das einen Umfang der Befestigungsstrebe 19 im Wesentlichen formschlüssig umgreifen kann.

Wie in Fig. 5C und 5D veranschaulicht, kann die Klemmleiste 31 von der Zugangsöffnung 27 des Befestigungsabschnitts 25 her in Richtung parallel zur Längsrichtung 26 des Befestigungsabschnitts 25 in diesen hineingeschoben werden. Dabei befindet sich die Befestigungsstrebe 19 im Befestigungsabschnitt 25 zwischen der Sitzschale 13 und der Klemmleiste 31. Die Klemmleiste 31 hat Führungskanten 34b (zweites Führungselement im Sinne der Erfindung) an ihrer Außenseite, die im Wesentlichen parallel zur Längsrichtung 26 des Befestigungsabschnitts 25 verlaufen. Diese Führungskanten 34b stehen mit den Führungsnuten 28b im Befestigungsabschnitt 25 sowohl während des Einschiebens der Klemmleiste 31 in den Befestigungsabschnitt 25 als auch in der in Fig. 5C und 5D gezeigten Endposition der Klemmleiste 31 im Befestigungsabschnitt 25 in Eingriff. Auf diese Weise unterstützen die Führungselemente 28b, 34b das Einschieben der Klemmleiste 31 in den Befestigungsabschnitt 25 und fixieren die Klemmleiste 31 in Richtung senkrecht zur Ebene der Sitzschale 13 im Befestigungsabschnitt 25, um die Befestigungsstrebe 19 des Gestells 16 darin festzuklemmen.

Wie in Fig. 5B und 5C dargestellt, ist im Befestigungsabschnitt 25 zudem ein erstes Rastelement 29 vorgesehen und ist an der Klemmleiste 31 zudem ein zweites Rastelement 35 vorgesehen. In der Endposition der Klemmleiste 31 im Befestigungsabschnitt 25 stehen diese beiden Rastelemente 29, 35 miteinander in Eingriff, um die Klemmleiste 31 in der Längsrichtung 26 des Befestigungsabschnitts 25 in diesem zu verrasten.

Die Klemmleiste 31 ist somit in ihrer Endposition im Befestigungsabschnitt 25 sowohl in der Richtung senkrecht zur Ebene der Sitzschale 13 als auch in der Längsrichtung 26 des Befestigungsabschnitts 25 verrastet und damit in diesem fixiert. Die Befestigung der Befestigungsstrebe 19 des Gestells 16 im Aufnahmeprofil 22 in der Unterseite 14 der Sitzschale 13 ist damit gesichert.

Um das Einschieben und Verrasten der Klemmleiste 31 in den / in dem Befestigungsabschnitt 25 zu vereinfachen, weist die Klemmleiste 31 optional an ihrer der Sitzschale 13 abgewandten Außenseite eine Eingriffsnut 36 auf. In diese Eingriffsnut 36 kann ein Hilfselement zum Beispiel in Form eines Bolzens geschoben und dann zum Beispiel mit einem Hammer beaufschlagt werden, um die Klemmleiste 31 in den Befestigungsabschnitt 25 zu treiben.

Die Merkmale der beiden Ausführungsvarianten der Fig. 4A-D und 5A-D können wahlweise auch miteinander kombiniert werden.

Die Befestigung des Gestells 16 des Stuhls 10 von Fig. 1C oder 1D an der Sitzschale 13 ist eine Kombination der beiden Befestigungen von Fig. 4A-D und 5A-D.

### BEZUGSZIFFERNLISTE

- 10: Stuhl
- 12: Sitz
- 13: Sitzschale
- 14: Unterseite der Sitzschale
- 15: Rückenlehne
- 16: Gestell
- 17: Stuhlbeine
- 18: Tragsäule
- 19: Befestigungsstreben
- 20: Fußkreuz
- 22: Aufnahmeprofil
- 23: erster Befestigungsabschnitt des Aufnahmeprofils
- 24: Längsrichtung des ersten Befestigungsabschnitts
- 25: zweiter Befestigungsabschnitt des Aufnahmeprofils
- 26: Längsrichtung des zweiten Befestigungsabschnitts
- 27: Zugangsöffnung des Befestigungsabschnitts
- 28a: Führungskante im Befestigungsabschnitt
- 28b: Führungsnut im Befestigungsabschnitt
- 29: Rastelement im Befestigungsabschnitt
- 30: Klemmleiste
- 31: Klemmleiste
- 33: Aufnahmeprofil der Klemmleiste
- 34a: Führungsnut an Klemmleiste
- 34b: Führungskante an Klemmleiste
- 35: Rastelement an Klemmleiste
- 36: Eingriffsnut an Klemmleiste

## Patentansprüche

1. Stuhl (10), aufweisend einen Sitz (12) mit einer Sitzschale (13) und ein Gestell (16) zum Tragen des Sitzes (12), wobei
das Gestell (16) an seiner dem Sitz (12) zugewandten Seite wenigstens eine parallel zur Ebene der Sitzschale (13) verlaufende Befestigungsstrebe (19) aufweist;
eine dem Gestell (16) zugewandte Unterseite (14) der Sitzschale (13) ein Aufnahmeprofil (22) zum Aufnehmen zumindest eines Teils der Befestigungsstrebe (19) des Gestells (16) aufweist;
das Aufnahmeprofil (22) einen Befestigungsabschnitt (23, 25) aufweist, der von einem umlaufenden Rand der Sitzschale (13) parallel zur Ebene der Sitzschale (13) ins Innere der Sitzschale (13) verläuft und am umlaufenden Rand der Sitzschale (13) eine Zugangsöffnung (27) hat; und
eine Klemmleiste (30, 31) zum Festklemmen der Befestigungsstrebe (19) in dem Befestigungsabschnitt (23, 25) des Aufnahmeprofils (22) der Sitzschale (13) vorgesehen ist, die von der Zugangsöffnung (27) des Befestigungsabschnitts (23, 25) am umlaufenden Rand der Sitzschale (13) her auf einer der Sitzschale (13) abgewandten Seite der Befestigungsstrebe (19) des Gestells (16) in einer Richtung parallel zu einer Längsrichtung (24, 26) des Befestigungsabschnitts in den Befestigungsabschnitt (23, 25) einschiebbar ist und in einer Endposition der Klemmleiste (30, 31) im Befestigungsabschnitt (23, 25) in einer Richtung senkrecht zur Ebene der Sitzschale (13) fixiert ist,
**dadurch gekennzeichnet, dass**
der Befestigungsabschnitt (23, 25) des Aufnahmeprofils (22) ein erstes Rastelement (29) aufweist und die Klemmleiste (30, 31) ein zweites Rastelement (35) aufweist, das mit dem ersten Rastelement (29) am Befestigungsabschnitt (23, 25) in der Endposition der Klemmleiste (30, 31) im Befestigungsabschnitt (23, 25) in Eingriff steht, um die Klemmleiste (30, 31) in der Längsrichtung (24, 26) des Befestigungsabschnitts (23, 25) zu verrasten.

2. Stuhl nach Anspruch 1, bei welchem
der Befestigungsabschnitt (23, 25) des Aufnahmeprofils (22) ein erstes Führungselement (28a, 28b) aufweist, das parallel zur Längsrichtung (24, 26) des Befestigungsabschnitts (23, 25) verläuft; und
die Klemmleiste (30, 31) ein zweites Führungselement (34a, 34b) aufweist, das parallel zur Längsrichtung (24, 26) des Befestigungsabschnitts (23, 25) verläuft und das mit dem ersten Führungselement (28a, 28b) am Befestigungsabschnitt (23, 25) in der Endposition der Klemmleiste (30, 31) im Befestigungsabschnitt (23, 25) in Eingriff steht.

3. Stuhl nach Anspruch 2, bei welchem das zweite Führungselement (34a, 34b) an der Klemmleiste (30, 31) mit dem ersten Führungselement (28a, 28b) am Befestigungsabschnitt (23, 25) auch während des Einschiebens der Klemmleiste (30, 31) in den Befestigungsabschnitt (23, 25) in Eingriff steht.

4. Stuhl nach einem der vorhergehenden Ansprüche, bei welchem die Befestigungsstrebe (19) des Gestells (16) und die Klemmleiste (30, 31) in dem Aufnahmeprofil (22) der Sitzschale (13) eingebettet sind.

5. Stuhl nach einem der vorhergehenden Ansprüche, bei welchem die Klemmleiste (30, 31) an ihrer der Sitzschale (13) zugewandten Seite ein Aufnahmeprofil (33) aufweist, das parallel zur Längsrichtung (24, 26) des Befestigungsabschnitts (23, 25) verläuft und einen Umfangsabschnitt der Befestigungsstrebe (19) formschlüssig umgreift.

6. Stuhl nach einem der vorhergehenden Ansprüche, bei welchem die Klemmleiste (30, 31) an ihrer der Sitzschale (13) abgewandten Seite eine Eingriffsnut (36) aufweist, in die ein Hilfselement zum Einschieben und Verrasten der Klemmleiste (30, 31) in den bzw. in dem Befestigungsabschnitt (23, 25) des Aufnahmeprofils (22) eingreifen kann.

7. Stuhl nach einem der vorhergehenden Ansprüche, bei welchem mehrere Klemmleisten (30, 31) zum Festklemmen der Befestigungsstrebe (19) in mehreren Befestigungsabschnitten (23, 25) des Aufnahmeprofils (22) der Sitzschale (13) vorgesehen sind.

8. Stuhl nach einem der vorhergehenden Ansprüche, bei welchem das Gestell (16) mehrere Befestigungsstreben (19) aufweist und für jede der mehreren Befestigungsstreben (19) wenigstens ein Befestigungsabschnitt (23, 25) im Aufnahmeprofil (22) und wenigstens eine Klemmleiste (30, 31) vorgesehen sind.

9. Stuhl nach einem der vorhergehenden Ansprüche, bei welchem das Aufnahmeprofil (22) mehrere unterschiedliche Befestigungsabschnitte (23, 25) zum Aufnehmen von Befestigungsstreben (19) von unterschiedlich ausgebildeten Gestellen (16) aufweist.

## Claims

1. Chair (10), comprising a seat (12) having a seat shell (13), and a frame (16) for supporting the seat (12), wherein
the frame (16) comprises, on its side facing the seat (12), at least one fastening strut (19) running parallel to the plane of the seat shell (13);
an underside (14) of the seat shell (13) facing the frame (16) comprises a receiving profile (22) for receiving at least a part of the fastening strut (19) of the frame (16); the receiving profile (22) comprises a fastening section (23, 25) which runs from a circumferential edge of the seat shell (13) parallel to the plane of the seat shell (13) into the interior of the seat shell (13), and has an access opening (27) at the circumferential edge of the seat shell (13); and
there is provided a clamping strip (30, 31) for clamping the fastening strut (19) in the fastening section (23, 25) of the receiving profile (22) of the seat shell (13), which is insertable into the fastening section (23, 25) from the access opening (27) of the fastening section (23, 25) at the circumferential edge of the seat shell (13) on a side of the fastening strut (19) of the frame (16) facing away from the seat shell (13) in a direction parallel to a longitudinal direction (24, 26) of the fastening section, and is fixed in an end position of the clamping strip (30, 31) in the fastening section (23, 25) in a direction perpendicular to the plane of the seat shell (13),
**characterised in that**
the fastening section (23, 25) of the receiving profile (22) comprises a first latching element (29), and the clamping strip (30, 31) comprises a second latching element (35) which engages with the first latching element (29) on the fastening section (23, 25) in the end position of the clamping strip (30, 31) in the fastening section (23, 25) to latch the clamping strip (30, 31) in the longitudinal direction (24, 26) of the fastening section (23, 25).

2. Chair according to claim 1, wherein
the fastening portion (23, 25) of the receiving profile (22) comprises a first guide element (28a, 28b) running parallel to the longitudinal direction (24, 26) of the fastening section (23, 25); and
the clamping strip (30, 31) comprises a second guide element (34a, 34b) running parallel to the longitudinal direction (24, 26) of the fastening section (23, 25) and being engaged with the first guide element (28a, 28b) on the fastening section (23, 25) in the end position of the clamping strip (30, 31) in the fastening section (23, 25).

3. Chair according to claim 2, wherein the second guide element (34a, 34b) on the clamping strip (30, 31) is engaged with the first guide element (28a, 28b) on the fastening section (23, 25), even during inserting the clamping strip (30, 31) into the fastening section (23, 25).

4. Chair according to any of the preceding claims, wherein the fastening strut (19) of the frame (16) and the clamping strip (30, 31) are embedded in the receiving profile (22) of the seat shell (13).

5. Chair according to any of the preceding claims, wherein the clamping strip (30, 31) comprises, on its side facing the seat shell (13), a receiving profile (33) running parallel to the longitudinal direction (24, 26) of the fastening section (23, 25) and surrounding positive fitting a circumferential section of the fastening strut (19).

6. Chair according to any of the preceding claims, wherein the clamping strip (30, 31) comprises, on its side facing away from the seat shell (13), an engagement groove (36) in which an auxiliary element for inserting and latching the clamping strip (30, 31) can engage into or in the fastening section (23, 25) of the receiving profile (22).

7. Chair according to any of the preceding claims, wherein a plurality of clamping strips (30, 31) is provided for clamping the fastening strut (19) in a plurality of fastening sections (23, 25) of the receiving profile (22) of the seat shell (13).

8. Chair according to any of the preceding claims, wherein the frame (16) comprises a plurality of fastening struts (19), and at least one fastening section (23, 25) in the receiving profile (22) and at least one clamping strip (30, 31) are provided for each of the plurality of fastening struts (19).

9. Chair according to any of the preceding claims, wherein the receiving profile (22) comprises a plurality of different fastening sections (23, 25) for receiving fastening struts (19) of differently designed frames (16).

## Revendications

1. Chaise (10), comprenant un siège (12) doté d'une coque d'assise (13) et un cadre (16) servant de support au siège (12), dans laquelle :
le cadre (16) comprend, au niveau de son côté orienté vers le siège (12), au moins une entretoise de fixation (19) s'étendant parallèlement au plan de la coque d'assise (13) ;
un côté inférieur (14) de la coque d'assise (13) est orienté vers le cadre (16) et comprend un profilé récepteur (22) servant à recevoir au moins une partie de l'entretoise de fixation (19) du cadre (16) ;
le profilé récepteur (22) comprend une section de fixation (23, 25) qui s'étend depuis un bord périphérique de la coque d'assise (13) parallèlement au plan de la coque d'assise (13) à l'intérieur de la coque d'assise (13), et qui comporte une ouverture d'accès (27) au niveau du bord périphérique de la coque d'assise (13) ; et
un bloc de fixation (30, 31), qui sert à fixer l'entretoise de fixation (19) à l'intérieur de la section de fixation (23, 25) du profilé récepteur (22) de la coque d'assise (13), est prévu, lequel peut être inséré, à partir de l'ouverture d'accès (27) de la section de fixation (23, 25) au niveau du bord périphérique de la coque d'assise (13), sur un côté de l'entretoise de fixation (19) du cadre (16) qui est opposé à la coque d'assise (13), dans une direction parallèle à une direction longitudinale (24, 26) de la section de fixation à l'intérieur de la section de fixation (23, 25), et lequel est fixé, dans une position finale du bloc de fixation (30, 31), à l'intérieur de la section de fixation (23, 25) dans une direction perpendiculaire au plan de la coque d'assise (13),
**caractérisée en ce que** :
la section de fixation (23, 25) du profilé récepteur (22) comprend un premier élément de blocage (29) et le bloc de fixation (30, 31) comprend un deuxième élément de blocage (35) qui est en prise avec le premier élément de blocage (29) au niveau de la section de fixation (23, 25) dans la position finale du bloc de fixation (30, 31) à l'intérieur de la section de fixation (23, 25), afin d'encliqueter le bloc de fixation (30, 31) dans la direction longitudinale (24, 26) de la section de fixation (23, 25).

2. Chaise selon la revendication 1, dans laquelle :
la section de fixation (23, 25) du profilé récepteur (22) comprend un premier élément de guidage (28a, 28b) qui s'étend parallèlement à la direction longitudinale (24, 26) de la section de fixation (23, 25) ; et
le bloc de fixation (30, 31) comprend un deuxième élément de guidage (34a, 34b) qui s'étend parallèlement à la direction longitudinale (24, 26) de la section de fixation (23, 25) et qui est en prise avec le premier élément de guidage (28a, 28b) au niveau de la section de fixation (23, 25) dans la position finale du bloc de fixation (30, 31) à l'intérieur de la section de fixation (23, 25).

3. Chaise selon la revendication 2, dans laquelle le deuxième élément de guidage (34a, 34b) au niveau du bloc de fixation (30, 31) est aussi en prise avec le premier élément de guidage (28a, 28b) au niveau de la section de fixation (23, 25) lors de l'insertion du bloc de fixation (30, 31) dans la section de fixation (23, 25).

4. Chaise selon l'une des revendications précédentes, dans laquelle l'entretoise de fixation (19) du cadre (16) et le bloc de fixation (30, 31) sont incorporés dans le profilé récepteur (22) de la coque d'assise (13).

5. Chaise selon l'une des revendications précédentes, dans laquelle le bloc de fixation (30, 31) présente, au niveau de son côté orienté vers la coque d'assise (13), un profil récepteur (33) qui s'étend parallèlement à la direction longitudinale (24, 26) de la section de fixation (23, 25), et qui entoure une section périphérique de l'entretoise de fixation (19) par complémentarité de formes.

6. Chaise selon l'une des revendications précédentes, dans laquelle le bloc de fixation (30, 31) comprend, au niveau de son côté opposé à la coque d'assise (13), une rainure d'engagement (36) dans laquelle un élément auxiliaire servant à l'insertion et à l'encliquetage du bloc de fixation (30, 31) peut s'engager ou être engagé dans la section de fixation (23, 25) du profilé récepteur (22).

7. Chaise selon l'une des revendications précédentes, dans laquelle plusieurs blocs de fixation (30, 31) servant à la fixation de l'entretoise de fixation (19) dans plusieurs sections de fixation (23, 25) du profilé récepteur (22) de la coque de siège (13) sont prévus.

8. Chaise selon l'une des revendications précédentes, dans laquelle le cadre (16) comprend plusieurs entretoises de fixation (19), et pour chacune de la pluralité d'entretoises de fixation (19), au moins une section de fixation (23, 25) dans le profilé récepteur (22) et au moins un bloc de fixation (30, 31) sont prévus.

9. Chaise selon l'une des revendications précédentes, dans laquelle le profilé récepteur (22) comprend plusieurs sections de fixation différentes (23, 25) servant à recevoir des entretoises de fixation (19) de cadres (16) de conception différente.
